# EUROPÄISCHE PATENTSCHRIFT

(11) **EP 0 884 137 B1**
(45) Veröffentlichungstag und Bekanntmachung des Hinweises auf die Patenterteilung: **03.09.2003**
(21) Anmeldenummer: 98109971.6
(22) Anmeldetag: 02.06.1998
(51) Int. Cl.: B25B 23/00, B25B 13/46

(54) **Kupplungsstück für lösbare Verbindung an Werkzeugen**
Connection piece for releasable connection in a tool
Moyens de raccordement pour connection débrayable dans un outil

(30) Priorität: 11.06.1997 IT BZ970032
(43) Veröffentlichungstag der Anmeldung: 16.12.1998
(73) Patentinhaber: INTERCABLE SRL, I-39031 Brunico (Bolzano) (IT)
(72) Erfinder: Mutschlechner, Klaus, 39031 Brunico (Bolzano) (IT)
(74) Vertreter: Oberosler, Ludwig

(56) Entgegenhaltungen:
- DE-U- 8 909 646
- US-A- 2 954 994
- US-A- 3 180 435
- US-A- 3 762 245
- US-A- 4 794 828

## Beschreibung

Die Erfindung bezieht sich auf ein Kupplungsstück, z.B. einen Einsatzvierkant, zur lösbaren Verbindung an Werkzeugen und/oder an Verlängerungen von der Art mit quer zur Vierkantachse, im Vierkant oder in einem Kupplungsstück mit verschiedenem Querschnitt, gleitendem Arretierstift welcher im Bereich einer Ausnehmung an jeder der seitlichen Innenflächen des Einstecksitzes des Werkzeuges oder der aufgesetzten Verlängerung wirkt.

Es sind Werkzeuge mit federbelasteter Kugelsicherung und mit federbelastetem gleitendem Sicherungsstift bekannt, insbesondere sind auch Werkzeuge mit lösbarer achsialer Befestigung bekannt welche einen Vierkant für eine nicht drehbare Verbindung aufweisen der über eine oder zwei, durch einen dazwischen, bzw. dahinter, einschiebbaren Stift, in ausgefahrener Stellung arretierten Kugeln verfügt. Die Lösung der Arretierung besagter Kugeln und somit der Verbindung zwischen dem Einsatzvierkant und dem entsprechenden Sitz am Werkzeug erfolgt durch achsiales Zurückziehen des Stiftes bis hinter den Sitz der Kugeln so daß diese frei nach innen rollen können.

Die Anforderungen welche von den europäischen Normen an die arretierbaren Verbindungen zusammensetzbarer isolierter Werkzeuge gestellt werden, sind in der Veröffentlichung CEI EN 60900 (Juni 95), Seite 27, Absatz 4.9.2, angeführt und beziehen sich in der Praxis ausschließlich auf die Angabe einer Mindestbelastung (500 N) welcher die arretierte Verbindung unter Zugbelastung standhalten muß.

Die Praxis hat gezeigt, daß die verschiedenen Hersteller derartiger Werkzeuge kaum Schwierigkeiten haben die von den Normen gerfordeten Werte einzuhalten, die Schwierigkeiten zeigen sich aber sobald ein Anwender zum Beispiel einen Einsatzschraubenschlüssel eines Herstellers auf ein entsprechendes Werkzeug eines anderen Herstellers aufsetzt. Tatsächlich kommt es vor, daß wenn auch beide Hersteller für die Fertigung der Einsatzvierkante und der entsprechenden Sitze an den Werkzeugen, die in den Normvorschriften ISO/DIS 1174-1 (E) angeführten Anforderungen beachten um die Kompatibilität und Austauschbarkeit zu garantieren, dies nicht bedeutet, daß auch die Mindestbelastung (500 N) bei achsialer Beanspruchung der Steckverbindung erreicht wird und zwar aus dem einfachen Grund, dass die Tiefe der Ausnehmungen in welche die Arretierstifte oder Kugeln einrasten, nicht vereinheitlicht ist. Es hat sich gezeigt, dass die Lösung mit den zwei Kugeln einen besseren Ausgleich des Spieles und eine bessere Angleichung ermöglicht und somit eine sichere Verbindung ergibt.

Es ist weiterhin aus der US 3,777,596 ein Arretierstift bekannt welcher in einem Einsatzvierkant verschiebbar gelagert ist und mittels einer Federzunge welche auf eine, zur Längsachse des Stiftes, angewinkelte Fläche wirkt, bewegt und belastet wird. Dieses System bewirkt nicht das Arretieren des am Einsatzvierkant aufgesetzten Werkzeuges weil nicht die formschlüssige Verriegelung des Stiftes in ausgefahrener Position erreicht wird. Weiters sieht dieses System den Einsatz mehrerer kleiner Teile vor welche nur mit erheblichem Aufwand in der erforderlichen Präzision herstellbar sind.

Desweiteren ist aus der US 3,762,245 ein Arretierstift bekannt welcher in einem Einsatzvierkant verschiebbar gelagert ist wobei die Ausschubbewegung durch eine Feder und die Rückholbewegung durch das konische oder keilförmige Ende eines Domes erfolgt. Gemäß zweier Varianten (Fig. 2, Fig. 9) dieses Systems kann zwar der Arretierstift in seiner extrem ausgeschobenen Position, jedoch nicht in Zwischenpositionen, arretiert werden. Die Betätigung erfolgt über Druck auf den Kopf eines achsial verschiebbaren Domes was ein effizientes Abdichten oder eine elektrische Isolation erschwert. Gemäß einer weiteren Variante (Fig. 10, Fig. 11) wird das Ausfahren des Arretierstiftes durch Verdrehen einer Welle welche an einem ihrer Enden einen Exzenter aufweist, erreicht. Diese Variante ermöglicht zwar eine effiziente Abdichtung und Isolation, die Arretierung des Arretierstiftes in ausgeschobener Position erfolgt nur wenn die Achse des Exzenters in eine Position gebracht wird welche möglichst nahe der Ebene liegt welche sei es die Drehachse der Welle als auch die Längsachse des Arretierstiftes enthält.

In der Praxis hat sich gezeigt, daß nur das bekannte Verriegelungssystem mittels achsialer Schraube mit konischem Ende das sich hinter die Kugel oder zwischen die Kugeln schiebt um sie in ausgefahrener Position zu blockieren, eine sichere Verriegelung der Steckverbindung bietet. Diese Art von verriegelbarer Steckverbindung findet jedoch nurmehr begrenzte Anwendung weil sie umständlich in der Handhabung ist, den Einsatz eines Schraubendrehers verlangt und zeitaufwendig in der Erreichung der Arretierung und der Lösung der Verbindung ist.

Desweiteren wird darauf hingewiesen, daß die an den Seitenflächen des Einsatzsitzes vorgesehenen Ausnehmungen welche als Sitz für die ausgefahrenen, von dem Einsatzvierkant vorstehenden, Kugeln, bzw. Stifte dienen, oft nicht mit der erforderlichen Präzision gefertigt sind, bzw. unterschiedliche Tiefe, Breite und/oder Position aufweisen, wodurch die Qualität der Verbindung beeinträchtigt wird. Besagte Unregelmäßigkeit der Ausnehmungen ist dadurch begründet, daß die Werkzeuge oft durch Schmieden hergestellt werden und somit nicht eine sehr gleichmäßige Form aufweisen wodurch ein Zentrieren an einer Drehbank für die gleichmäßige Ausführung der Ausnehmungen erschwert wird.

Die Erfindung stellt sich die Aufgabe einen Einsatzvierkant mit Verriegelungssystem zu schaffen welcher auch an Werkzeugen unterschiedlicher Hersteller und zwar auch mit unterschiedlicher Tiefe, Breite und/oder Position der Ausnehmungen eine normgerechte Arretierung ermöglicht; weiters stellt sich die Erfindung die Aufgabe ein Betätigungssystem für den Arretiermechanismus zu schaffen welches in jeglicher Betätigungssituation die erforderliche elektrische solierung und eine effiziente Abdichtung gegen Staub und Feuchtigkeit bietet.

Diese Aufgabe wird erfindungsgemäß dadurch gelöst, daß der Einsatz eines verschiebbaren Arretierstiftes vorgeschlagen wird dessen Hub, zwecks Anpassung an den Einstecksitz am Werkzeug und an die unregelmäßig ausgeführten Ausnehmungen in diesem Sitz genügend weit ist und daß das Betätigungssystem für diesen Arretierstift selbsthemmender Art ist und durch Drehen eines Griffes funktioniert.

Erfindungsgemäß ist der Arretierstift in einer Bohrung quer zur Achse des Einsatzvierkantes, oder allgemein des Kupplungsstückes, gelagert und wird durch das progressive Einschieben eines Konus in den entsprechenden konischen, quer zur Arretierstiftachse verlaufenden Sitz, am Arretierstift in Verriegelungsstellung gebracht. Durch achsiales Zurückziehen des Konus wird der Arretierstift frei um vollständig in seinen Sitz zurückzugleiten. Der Betätigungskonus für den Arretierstift ist am Ende eines Dorns vorgesehen welcher innerhalb einer, zum Einsatzvierkant koachsial verlaufenden, Bohrung verschiebbar ist. Diese achsiale Gleitbewegung ist mit einer Feder beaufschlagt und wird z.B. durch Verdrehen einer Büchse erreicht welche vertikale Führungen aufweist in welche die vorstehenden Teile eines Domes eingreifen welcher quer einen Stift durchdringt, die Enden dieses Dornes hingegen sind in schraubenförmig verlaufenden Rillen einer äußeren feststehenden Buchse geführt. Der, durch Wirkung der schraubenförmig angeordneten Rillen, verdrehte und achsial verschobene Stift ist mittels Kupplungsteil mit dem Dom mit konischem Ende verbunden. Die Kupplung zwischen Stift und Dorn mit konischem Ende überträgt die achsiale Verschiebung ohne Verdrehung.

Der Betätigungsmechanismus ermöglicht es an der verdrehbaren Buchse einen Drehgriff aus Isolierwerkstoff anzubringen welcher ausreichend die feststehende Isolationschicht des Werkzeuges übergreift, wobei überdies zwischen den beiden Isolationsteilen noch ein Dichtungsring untergebracht werden kann.

Natürlich schließt die Erfindung nicht aus, den Dom mit konischem Ende mittels eines andersartigen Mechanismus als hier beschrieben zu bewegen; dies gilt insbesondere für ein Werkzeug welches nicht besonderen Anforderungen elektrischer Isolation und/oder der Abdichtung gegen Staub und Feuchtigkeit unterliegt.
Der beschriebene Mechanismus eignet sich insbesondere für Ratschenschlüssel (Knarre oder Ratsche) für Einsatzwerkzeuge und Werkzeugverlängerungen.

Die Erfindung wird anhand eines, in den beigelegten Zeichnungen schematisch dargestellten, Ausführungsbeispieles eines erfindungsgemäßen, an einer Ratsche angebrachten, Einsatzvierkantes zur lösbaren Verbindung von Werkzeugen, näher erklärt; dabei erfüllen die Zeichnungen rein erklärenden, nicht begrenzenden Zweck.

Die Fig. 1 zeigt einen Querschnitt gemäß der in Fig. 3 eingezeichneten Schnittebene I - I durch einen Ratschenkopf mit erfindungsgemäßem Einsatzvierkant, wobei die Schnittebene die Achse des Einsatzvierkantes und jene des Arretierstiftes, welcher in ausgefahrener Position gezeigt ist, enthält.

Die Fig. 2 zeigt einen identischen Querschnitt durch einen Ratschenkopf mit erfindungsgemäßem Einsatzvierkant wie in Fig. 1, mit dem Arretierstift in eingefahrener Position.

Die Fig. 3 zeigt einen Querschnitt durch einen Ratschenkopf mit erfindungsgemäßem Einsatzvierkant, gemäß der in Fig. 1 eingezeichneten Schnittebene III - III welche die Achse des Einsatzvierkantes enthält aber senkrecht zur Achse des Arretierstiftes verläuft.

Der Ansatz 1, welcher durch den Hebel des Ratschenschlüssels bewegt wird, ist mit seiner Zahnkrone 1c im Inneren des Kopfteiles 10 des Ratschenhebels drehbar gelagert. Die Zahnkrone 1c wird durch den Ring 10a, in welchen die Lagerbuchse 13 für den Ansatz 1 eingesetzt ist, in ihrer Lagerung gehalten; an der gegenüberliegenden Seite ist die Lagerung durch die engere Bohrung am Kopf 10 des Ratschenhebels gebildet. Der gesamte Ratschenhebel samt dem Kopfteil 10, dem Ring 10a und den Buchsen 9, 13 ist mit einer Schicht 14 aus Isolationswerkstoff abgedeckt.

Der Ansatz 1 endet an dem mit Zahnkrone 1c entgegengesetztem Ende in einem Einsatzvierkant 1a welcher eine querverlaufende Sacklochbohrung 1b für die Aufnahme des darin gleitenden Arretierstiftes 2b aufweist. Der Ansatz 1 und der Einsatzvierkant 1a weisen eine achsiale Sacklochbohrung 1d mit größerem Durchmesser und 1e mit kleinerem Durchmesser auf. In diesem letzteren Abschnitt der Bohrung ist ein achsial verschiebbarer 3c Dorn 3 aufgenommen welcher ein konisches Ende 3a aufweist, welches in den entsprechenden konischen Sitz 2b am Arretierstift 2 eingreift. Die Konizität des Sitzes 2b und des konischen Endes 2a ist derart bemessen, daß eine selbsthemmende Wirkung, in Bezug auf das Zurückgleiten 2c des Arretierstiftes 2, erreicht wird, sobald dieser den Kraftkomponenten ausgesetzt wird welche sich aus den Abzugsbelastungen am aufgesetzten Werkzeug ergeben, das durch das Eingreifen der Kugelkuppe 2a des Arretierstiftes 2 in eine der Ausnehmungen am Einsatzsitz gehalten wird. Besagte Konizität ist weiters derart bemessen, daß die Selbsthemmung in jeglicher Ausfahrposition des Arretierstiftes 2 erfolgt und zwar unabhängig von der, innerhalb der Norm liegenden Tiefe, Breite und/oder Position der Ausnehmung in welche der Arretierstift eingreift und dabei die entgegengesetzte Fläche des Vierkantes an die entsprechende Fläche des Einsatzsitzes am aufgesetzten Werkzeug andrückt. Im Falle von Ausnehmungen geringer Tiefe wird also der Konus 3a nicht vollständig in den Sitz 2b eindringen, der Berührungsbereich zwischen den konischen Flächen wird aber genügend groß sein um allenfalls die Selbsthemmung zu erreichen, wobei dieser Effekt in bestimmten Positionen durch die achsiale Wirkung der Druckfeder 6 unterstützt wird.

Diese Feder 6 ist über dem Betätigungsstift 5 eingesetzt welcher, mittels zweier halbrunder Schalen 4, mit dem Dorn 3 gekoppelt ist. Die Schalen 4 bilden, zusammen mit den vorspringenden Rändern 3b und 5b, eine Kupplung zwecks ausschließlicher Übertragung der Längsbewegung 3c an den Dorn 3, ohne Übertragung der Drehbewegung 11a und der Bewegung des Werkzeuges selbst. Die Drehbewegung 11 a wird dem Stift 5 mittels Drehgriff 11 übertragen welcher mit einer koachsialen, mit vertikalen Führungsrillen versehenen, Buchse 12 fest verbunden ist; in die Führungsrillen greifen die abstehenden Teile eines, den Stift 5 im Endbereich quer durchdringenden, fest verbundenenen Dornes 8 ein. Die Enden dieses Dornes 8 gleiten an den schraufenförmig angeordneten Führungsflächen 9a der konzentrischen Buchse 9 welche fest mit dem Kopf 10 des Ratschenschlüssels verbunden ist, diese schraubenförmig angeordneten Führungsflächen bewirken durch die Drehbewegung 11a in eine Richtung das Anheben 5b des Stiftes 5 und des Dornes 3, wobei die Feder 6 zwischen der Kupplung 4 und einem Auflagering 7, welcher durch einen Sperring 7a gehalten wird, komprimiert wird und das teilweise Herausziehen des Konus 3a aus dem Sitz 2b bewirkt wird, wodurch der Arretierstift 2 frei und vollständig in seinen Sitz zurückgleiten kann. Wird hingegen der Griff 11 in entgegengesetzte Richtung gedreht so erfolgt das progressive Einschieben des Konus 3a in den Sitz 2b des Arretierstiftes 2 wodurch dieser ausgefahren 2c wird und wobei sich die Feder 6 teilweise streckt.

Um das Eindringen von Feuchtigkeit und/oder von Staub zu verhindern ist ein Dichtungsring 16 zwischen dem Ansatz 1 und der Buchse 13, beziehungsweise ein Dichtungsring 15 zwischen Griff 11 und der Isolationsschicht 14 welche den Ratschenschlüssel umhüllt, vorgesehen.

Der achsiale Gleitweg 3c des Dornes 3 ist so bemessen, daß der Konus 3a nicht vollständig aus dem Sitz 2b am Arretierstift 2 herausgezogen wird wodurch dieser in jeder Betätigungsfase in seinem Sitz 1b im Einsatzvierkant zurückgehalten wird.

Die Erfindung schließt nicht aus, auch andere Betätigungsmechanismen als die hier gezeigten anzuwenden, wobei jedoch die hier gezeigten, im Falle von Werkzeugen welche im Elektrobereich eingesetzt werden, besonders geeignet sind weil sie während der sämtlichen Betätigungsfasen die Isolationseigenschaften durchgehend sichern.
Erfindungsgemäß kann der Konus 3a auch durch einen Keil ersetzt werden welcher in einen entsprechenden Sitz am Arretierstift 2 eingreift.

## Patentansprüche

1. Kupplungsstück, welches zur schaffung einer lösbaren Verbindung an Werkzeugen, einen von einem Antriebselement, das durch eine Isolierschicht (14) abgedeckt ist, betätigten Einsatzvierkant (1a) aufweist, wobei der Einsatzvierkant (1a) einen quer zur Achse des Vierkantes in einem Sitz (15) gleitenden (2c) Arretierstift (2) mit konischem Sitz (2b) aufweist, der durch Verschieben (3c) eines im Vierkant axial gelagerten Domes (3) mit konischem Ende (3a) betätigt wird, **dadurch gekennzeichnet, dass** die Ausfahrbewegung (2c) des Arretierstiftes (2) durch das progressive Einschieben (3c) des konischen Endes (3a) des Dornes (3) in den entsprechenden konischen Sitz (2b) am Arretierstift (2), dessen Achse orthogonal zur Achse des Sitzes angeordnet ist, erfolgt und dass, um das freie Zurückgleiten (2c) des Arretierstiftes (2) in seinen Sitz (1b) im Einsatzvierkant (1a) zu ermöglichen, das konische Ende (3a) des Dornes (3) aus dem konischen Sitz (2b) am Arretierstift nur so weit herausziehbar (3c) ist, dass das konische Ende (3a) des Dornes (3) noch mit seinem Ende in diesen konischen Sitz (2b) eingreift.

2. Kupplungsstück gemäß Patentanspruch 1, **dadurch gekennzeichnet, dass** die Konizität des konischen Endes (3a) am Ende des verschiebbaren Dornes (3) und jene des entsprechenden konischen Sitzes (2b) so bemessen sind, dass am Arretierstift (2) eine selbsthemmende Wirkung, was das Zurückgleiten (2c) in seinen Sitz (1b) am Vierkant betrifft, auftritt und dass diese selbsthemmende Wirkung auch bei nur teilweise in den entsprechenden Sitz (2b) eingeschobenem konischen Ende (3a) auftritt.

3. Kupplungsstück, welches zur Schaftung einer lösbaren Verbindung an Werkzeugen einen Einsatzvierkant (1a) aufweist, welcher einen quer zur Achse des Vierkantes in einem sitz(16) gleitenden (2c) Arretierstift (2) aufweist, der durch Verschieben (3c) eines im Vierkant axial gelagerten Dornes (3) betätigt wird, **dadurch gekennzeichnet, dass** die Ausfahrbewegung (2c) des Arretierstiftes (2) durch das progressive Einschieben (3c) des keilförmigen Endes des Domes (3) in einen entsprechenden keilförmigen Sitz am Arretierstift (2), dessen Achse orthogonal zur Achse des Sitzes angeordnet ist, erfolgt und dass, um das freie Zurückgleiten (2c) des Arretierstiftes (2) in seinen Sitz (1b) im Einsatzvierkant (1a) zu ermöglichen, das keilförmige Ende des Dornes (3) aus seinem entsprechenden Sitz am Arretierstift nicht vollständig herausziehbar (3c) ist.

4. Kupplungsstück gemäß den Patentansprüchen 1 und 2, **dadurch gekennzeichnet, dass** die axiale Verstellung (3c) des verschiebbaren Dornes (3) mit konischen Ende (3a) auf direkte Weise durch Einsatz einer Feder (6) oder auf indirekte Weise durch Einsatz eines Mechanismus mit schraubenförmig angeordneten Führungen (9a) erfolgt, welche koaxial zum Einsatzvierkant angeordnet sind, um die Drehbewegung (11a) eines Griffes (11) in eine geradlinige axiale Bewegung des Dornes (3) mit konischen Ende (3a) umzuwandeln.

5. Kupplungsstück gemäß Patentanspruch 4, **dadurch gekennzeichnet, dass** zwischen dem Antriebselement (10) für den Einsatzvierkant (1a) beziehungsweise zwischen der Isolationsschicht (14), welche dieses Antriebselement umhüllt und der Innenfläche des Griffes (11) Dichtungselemente (15) vorgesehen sind.

6. Einsatzvierkant gemäß den Patentansprüchen 4 und 5, **dadurch gekennzeichnet, dass** zwischen dem Mechanismus zur Umwandlung der Drehbewegung (11a) des Griffes (11) in eine geradlinige Bewegung (5b - 3c) des Dornes (3) mit konischen Ende (3a) ein Kupplungselement (4) vorgesehen ist, welches nur die Längsbewegung und nicht die Drehbewegung (11a) auf den Dorn (3) überträgt.

## Claims

1. Coupling piece which, for creating a releasable connection on tools, has a square insert profile (1a) actuated by a drive element (10) which is covered by an insulating layer (14), the square insert profile (1a) having a locking pin (2) which slides (2c) in a seat (1b) transversely to the axis of the square profile, has a conical seat (2b) and is actuated by displacement (3c) of a peg (3) axially mounted in the square profile and having a conical end (3a), **characterized in that** the extension movement (2c) of the locking pin (2) is effected by the progressive pushing (3c) of the conical end (3a) of the peg (3) into the corresponding conical seat (2b) on the locking pin (2), the axis of which is arranged orthogonally to the axis of the seat, and **in that**, in order to permit the free sliding-back (2c) of the locking pin (2) into its seat (1b) in the square insert profile (1a), the conical end (3a) of the peg (3) can be pulled (3c) out of the conical seat (2b) on the locking pin only to such an extent that the conical end (3a) of the peg (3) still engages with its end in this conical seat (2b).

2. Coupling piece according to Patent Claim 1, **characterized in that** the conicity of the conical end (3a) at the end of the displaceable peg (3) and that of the corresponding conical seat (2b) are dimensioned in such a way that a self-locking effect occurs at the locking pin (2), a factor which relates to the sliding-back (2c) of the locking pin (2) in its seat (1b) on the square profile, and **in that** this self-locking effect also occurs when the conical end (3a) is only partly pushed into the corresponding seat (2b).

3. Coupling piece which, for creating a releasable connection on tools, has a square insert profile (1a) which has a locking pin (2) which slides (2c) in a seat (1b) transversely to the axis of the square profile and is actuated by displacement (3c) of a peg (3) axially mounted in the square profile, **characterized in that** the extension movement (2c) of the locking pin (2) is effected by the progressive pushing (3c) of the wedge-shaped end of the peg (3) into a corresponding wedge-shaped seat on the locking pin (2), the axis of which is arranged orthogonally to the axis of the seat, and **in that**, in order to permit the free sliding-back (2c) of the locking pin (2) into its seat (1b) in the square insert profile (1a), the wedge-shaped end of the peg (3) cannot be pulled (3c) completely out of its corresponding seat on the locking pin.

4. Coupling piece according to Patent Claims 1 and 2, **characterized in that** the axial adjustment (3c) of the displaceable peg (3) with conical end (3a) is effected directly by use of a spring (6) or indirectly by use of a mechanism with helically arranged guides (9a), which are arranged coaxially to the square insert profile, in order to convert the rotary movement (11a) of a handle (11) into a rectilinear axial movement of the peg (3) with conical end (3a).

5. Coupling piece according to Patent Claim 4, **characterized in that** sealing elements (15) are provided between the drive element (10) for the square insert profile (1a) or between the insulating layer (14), which encases this drive element, and the inner surface of the handle (11).

6. Square insert profile according to Patent Claims 4 and 5, **characterized in that** a coupling element (4) is provided between the mechanism for converting the rotary movement (11a) of the handle (11) into a rectilinear movement (5b - 3c) of the peg (3) with conical end (3a), this coupling element (4) transmitting only the longitudinal movement, and not the rotary movement (11a), to the peg (3).

## Revendications

1. Pièce de raccordement, qui, pour créer une liaison débrayable à des outils, présente un quatre pans à insertion (1a), actionné par un élément d'entraînement couvert par une couche isolante (14), où le quatre pans à insertion (1a) présente une tige de blocage (2), coulissant (2c) transversalement par rapport à l'axe du quatre pans, dans un siège (1b), et muni d'un siège conique (2b), tige de blocage actionnée par déplacement (3c) d'un mandrin (3) monté axialement dans le quatre pans et ayant une extrémité (3a) conique, **caractérisée en ce que** le déplacement de sortie (2c) de la tige de blocage (2) s'effectue par l'insertion (3c) progressive de l'extrémité (3a) conique du mandrin (3) dans le siège conique (2b) correspondant sur la tige de blocage (2) dont l'axe est disposé perpendiculairement à l'axe du siège, et **en ce que**, pour permettre le coulissement de retour (2c) libre de la tige de blocage (2) dans son siège (1b), dans le quatre pans à insertion (1a), l'extrémité conique (3a) du mandrin (3) est susceptible d'être extraite (3c) du siège conique (2b) sur la tige de blocage, uniquement d'une distance faisant que l'extrémité conique (3a) du mandrin (3) ne vient pas encore en prise, par son extrémité, dans ce siège conique (2b).

2. Pièce de raccordement selon la revendication 1, **caractérisée en ce que** la conicité de l'extrémité conique (3a), à l'extrémité du mandrin (3) déplaçable, et celle du siège conique (2b) correspondant sont telles que, sur la tige de blocage (2) se produit un effet autobloquant pour ce qui concerne le coulissement de rappel (2c) dans son siège (1b) sur le quatre pans, et que cet effet autobloquant se produit également si l'extrémité conique (3a) n'est que partiellement insérée dans le siège (2b) correspondant.

3. Pièce de raccordement qui, pour créer une liaison débrayable à des outils, présente un quatre pans à insertion (1a), qui présente une tige de blocage (2) coulissant (2c) transversalement par rapport à l'axe du quatre pans dans un siège (1b) et est actionnée par un déplacement (3c) d'un mandrin (3) monté axialement dans le quatre pans, **caractérisée en ce que** le déplacement de sortie (2c) de la tige de blocage (2) s'effectue par l'insertion progressive (3c) de l'extrémité cunéiforme du mandrin (3) dans un siège cunéiforme correspondant sur la tige de blocage (2), dont l'axe est perpendiculaire à l'axe du siège, et **en ce que**, pour permettre le coulissement de rappel (2c) de la tige de blocage (2) dans son siège (1b) dans le quatre pans à insertion (1a), l'extrémité cunéiforme du mandrin (3) est susceptible d'être extraite (3c), de façon non complète, hors de son siège correspondant sur la tige de blocage.

4. Pièce de raccordement selon les revendications 1 et 2, **caractérisée en ce que** la manoeuvre de réglage axial (3c) du mandrin (3) déplaçable ayant une extrémité conique (3a) s'effectue de manière directe, par utilisation d'un ressort (6), ou de manière indirecte, par utilisation d'un mécanisme comportant des guidages (9a) à forme hélicoïdale, qui sont disposés coaxialement par rapport au quatre pans à insertion pour convertir le mouvement rotatif (11a) d'une poignée (11) en un mouvement axial (4) rectiligne.

5. Pièce de raccordement selon la revendication 4, **caractérisée en ce que**, entre l'élément d'entraînement (10) pour le quatre pans à insertion (1a), respectivement entre la couche d'isolation (14) qui enveloppe cet élément d'entraînement, et la surface intérieure de la poignée (11) sont prévus des éléments d'étanchéité (15).

6. Quatre pans à insertion selon les revendications 4 et 5, **caractérisé en ce que**, entre le mécanisme de conversion du mouvement rotatif (11a) de la poignée (11) en un mouvement rectiligne (5b-3c) et le mandrin (3) à extrémité conique (3a), est prévu un élément d'accouplement (4) qui transmet uniquement le mouvement longitudinal et non pas le mouvement rotatif (11a) au mandrin (3).
